# EUROPÄISCHE PATENTSCHRIFT

(11) **EP 0 574 605 B1**
(45) Veröffentlichungstag und Bekanntmachung des Hinweises auf die Patenterteilung: **20.11.1996**
(21) Anmeldenummer: 92110222.4
(22) Anmeldetag: 17.06.1992
(51) Int. Cl.: F04D 29/66, F04D 29/70, F02M 35/14

(54) **Filterschalldämpfer**
Filter-silencer
Filtre-amortisseur de bruit

(43) Veröffentlichungstag der Anmeldung: 22.12.1993
(73) Patentinhaber: ASEA BROWN BOVERI AG, CH-5401 Baden (CH)
(72) Erfinder: Ricanek, Rudolf, W-7891 Weilheim (DE)

(56) Entgegenhaltungen:
- CH-A- 593 426
- DE-A- 1 403 576
- DE-A- 2 547 611
- DE-A- 2 729 513
- US-A- 4 204 586

## Beschreibung

### Technisches Gebiet

Die Erfindung betrifft einen Filterschalldämpfer auf der Ansaugseite eines Verdichters mit mehreren ringförmigen Dämpfungselementen, welche an ihrem Innenumfang jeweils in ein gekrümmtes Leitelement übergehen.

### Stand der Technik

Derartige Schalldämpfer sind bekannt. Sie dienen der Dämpfung der beim Betrieb des Verdichters von z.B. Abgasturboladern oder Gasturbinenanlagen auftretenden Schallwellen. Zu diesem Zweck weisen sie eine Mehrzahl von Dämpfungselementen auf, welche im Innenraum des Schalldämpfers in bestimmten Abständen voneinander angeordnet sind. Die Dämpfungselemente bestehen in der Regel aus einem Tragteil und einem Dämpfungsteil aus dämpfenden Material.

Die angesaugte Luft strömt über ein am Umfang des Schalldämpfers angeordnetes Filter in den Innenraum des Schalldämpfers und an den Dämpfungsteilen vorbei zum Verdichter, von dem entgegen der Strömungsrichtung Schallwellen ausgehen und somit Druckberge und Drucktäler auftreten. Die Schalldämpfung wird dadurch gewährleistet, dass bei den Druckbergen die vorbeiströmende Luft in das Dämpfungsmaterial hineingedrückt und bei den Drucktälern aus diesem Material wieder herausgesaugt wird. Somit wirkt das Dämpfungsteil als Puffer, der in einem bestimmten Umfang den Druckunterschied zwischen den Drucktälern und Druckbergen ausgleicht und dadurch die Schallwellenamplituden reduziert.

Aus DE-A 2 547 611 sind am Umfang des Gehäuses eines Schalldämpfers angeordnete Filtersegmente bekannt, deren Filterfüllung in einem Aufnahmeteil liegt und durch ein Abschlussgitter in ihrer Stellung gehalten wird. Das Abschlussgitter wird dabei von geraden Profilstücken des Profilrahmens abgestützt.

In der Patentschrift CH 593 426 wird ein scheibenringförmiges Dämpfungselement beschrieben, welches aus einem Tragteil, den auf beiden Seiten des Tragteils angeordneten Dämpfungsteilen und den mit Nieten befestigten Gitterteilen besteht. Die Dämpfungsteile sind zwischen den Gitterteilen eingeklemmt und der Tragteil weist einen durchgehenden Mittelteil und auf seinen beiden Seiten Ausnehmungen auf. Das scheibenringförmige Dämpfungselement geht, wie auch in der Patentschrift CH 594 139 dargestellt, an seinem Innenumfang in ein gekrümmtes Leitelement über, so dass die radial eintretende Strömung in die vorgesehene Abströmrichtung umgelenkt wird und dadurch Verluste durch Verwirbelung vermieden werden.

Bekannt sind Dämpfungselemente (US-A 4 204 586; gegenüber der Anspruch 1 abgegrenzt ist), welche aus mehreren in Umfangsrichtung aneinandergereihten Segmenten bestehen. Die Dämpfungselemente werden durch einen Zuganker verspannt, der sie mit Hilfe von Abstandshülsen zueinander fixiert und im Schalldämpfergehäuse festhält.

In DE-A 2 729 513 ist ein Scheibenschalldämpfer beschrieben, dessen ringförmige Scheiben in radialer Richtung von aussen nach innen hin verjüngend ausgebildet sind. Die Scheiben sind aus Segmenten aufgebaut, die von Schienen und Tragstäben zusammengehalten werden.

Diese Konstruktionen sind mit einigen Nachteilen behaftet. Bei sehr hohen Vibrationen erweisen sich die oben beschriebenen Schalldämpfer bei höherfrequenten Anregungen als ein labiles System und sind daher nicht unbeschränkt einsetzbar. Da die Schalldämpfer aus einer Vielzahl von Einzelteilen bestehen, ergibt sich ein hoher Montageaufwand. Ausserdem können sich Dämpfungsteile durch Druck und Wärmestösse lösen und auffasern.

### Darstellung der Erfindung

Die Erfindung versucht all diese Nachteile zu vermeiden. Es ist deshalb Aufgabe der Erfindung, einen Schalldämpfer der eingangs genannten Art zu schaffen, welcher auch bei hohen Schwingungen ein stabiles System bildet und welcher sich durch geringere Herstellungskosten bei verbesserter Dämpfungsfunktion gegenüber den bekannten Schalldämpfern auszeichnet. Desweiteren liegt ihr noch die zusätzliche Aufgabe zugrunde, den Schalldämpfer so zu gestalten, dass eine einfache Reinigung des Filters ohne Demontage des Filterrahmens möglich ist.

Erfindungsgemäss wird dies bei einem Filterschalldämpfer gemäss Oberbegriff des Patentanspruches 1 dadurch erreicht, dass der Grundkörper des Filterschalldämpfers als ein gegossener Monoblock mit strahlenförmigen Rippen ausgebildet ist, wobei die Rippen Nuten aufweisen, in die die Dämpfungssegmente radial einschiebbar sind und dadurch in axialer Richtung des Verdichters fixiert sind, und dass ein Filterrahmen die Dämpfungselemente in radialer Richtung sichert und verspannt, wobei der Filterrahmen aus einem abnehmbaren Lochblech oder mehreren abnehmbaren, mittels Verbindungselementen miteinander verbundenen Lochblechen besteht.

Die Vorteile der Erfindung sind unter anderem in der Vereinfachung der Montage, der Reduktion der Bauteileanzahl und einer verbesserten Schalldämpfung auch bei hohen Verdichterdrehzahlen zu sehen.

Es ist besonders zweckmassig, wenn das Lochblech runde Löcher aufweist und als Verbindungselemente Segmentklammerschrauben oder Schnallen benutzt werden.

Ferner ist es vorteilhaft, wenn die beiden äusseren Dämpfungselemente an der Gehäusewand eine geringere Dicke aufweisen als die anderen Dämpfungselemente und jedes Dämpfungselement aus mehreren, vorzugsweise vier Dämpfungssegmenten besteht. Die Dämpfungssegmente sind vorzugsweise scheibenförmig ausgebildet, können aber auch konisch oder gewölbt sein. Es ist zweckmässig, wenn die inneren Dämpfungselemente an ihrem Innenumfang in gekrümmte Leitelemente übergehen.

Schliesslich wird mit Vorteil Filtermaterial aus Kunststoff eingesetzt.

### Kurze Beschreibung der Zeichnung

In der Zeichnung ist ein Ausführungsbeispiel der Erfindung dargestellt.
Es zeigen:
- Fig.1: einen Teillängsschnitt eines Filterschalldämpfers mit scheibenförmigen Dämpfungselementen
- Fig.2: eine Teildraufsicht (ohne Filterrahmen)
- Fig.3: einen Teilquerschnitt durch den Schalldämpfer in der Ebene unmittelbar vor dem Dämpfungselement
- Fig.4: eine Teildraufsicht (mit Filterrahmen)

Es sind nur die für das Verständnis der Erfindung wesentlichen Elemente gezeigt.

### Weg zur Ausführung der Erfindung

Bei dem in Fig. 1 gezeigten Filterschalldämpfer ist der Grundkörper als ein gegossener Monoblock ausgebildet. Er wurde mittels Kokillenguss hergestellt.

Der Schalldämpfer besteht aus einem mit dem Verdichter z. B. eines Abgasturboladers fest verbundenen Schalldämpfergehäuse 1, den im Innenraum des Gehäuses 1 angeordneten; im wesentlichen scheibenförmigen Dämpfungselementen 2 und 2a und dem am Umfang des Gehäuses 1 angeordneten Filter 5. Die Dämpfungselemente 2 sind an ihrem Innenumfang als gekrümmte Leitelemente 4 ausgebildet, so dass Wirbelverluste der austretenden Teilströme weitgehend vermieden werden. Die an der Gehäusewand befindlichen scheibenförmigen äusseren Dämpfungselemente 2a weisen in axialer Richtung in der Regel nur die Hälfte der Tiefe der Dämpfungselemente 2 auf und besitzen keine Leitelemente 4.

Die Dämpfungselemente 2 und 2a bestehen jeweils aus vier Dämpfungssegmenten 3, wie aus Fig. 3 zu entnehmen ist. Ein Dämpfungssegment 3 wird dabei aus zwei geformten und gestanzten Lochblechhälften gebildet, welche das Dämpfungsmaterial tragen.

Die Montage der Dämpfungssegmente 3 ist sehr einfach und anhand von Fig. 3 zu erkennen. Die Dämpfungssegmente 3 werden radial in den Grundkörper eingeschoben und durch die strahlenförmig angeordneten Nuten 6 fixiert. Ein Filterrahmen verspannt und sichert die Dämpfungsegmente 3 in radialer Richtung. Dadurch ergibt sich im Vergleich zum Stand der Technik ein geringerer Montageaufwand, da keine Vernietungen der Dämpfungssegmente nötig sind.

Desweiteren werden zum Verspannen der Dämpfersegmente 3 keine Zuganker mehr benötigt, da der Grundkörper aus einem Teil besteht und der Schalldämpfer insgesamt ein sehr stabiles System, auch bei sehr hohen Schwingungen, darstellt. Die nach dem Stand der Technik notwendige Abstandshaltung zwischen den Dämpfungselementen 2 durch Abstandshülsen entfällt ebenfalls, so dass der Montageaufwand nochmals gesenkt wird.

Ein weiterer Vorteil ergibt sich aus der Gestaltung des Filterrahmens. Dieser wird von einem Lochblech 7 mit runden Löchern oder in einer anderen Ausführungsform gemäss Fig. 4 von mehreren Lochblechteilen 7 mit runden Löchern gebildet, welche durch Segmentklammerschrauben 8 miteinander verbunden sind. Durch Entfernung eines Gitters 9 kann das Filtermaterial herausgenommen und problemlos ohne Demontage des Filterrahmens gereinigt werden. Die runden Löcher des Lochbleches 7 garantieren im Vergleich zu den bisher verwendeten Lochblechen mit eckigen Löchern eine vergrösserte Durchtrittsquerfläche, was zu einer Verringerung der Druckverluste im Filter führt.

Als Filtermaterial wird Kunststoff verwendet, das durch das Gitter 9 von aussen an den Filterrahmen angepresst wird. Beim sonst üblichen Einsatz von Kupfermaterial tritt bei hohen Vibrationen oftmals ein Auseinanderbrechen des Filtermaterials auf. Grössere Teile davon können zum Verdichter gelangen und ihn beschädigen. Das wird beim Einsatz von Kunststoff vermieden.

### Bezugszeichenliste

- 1: Schalldämpfergehäuse
- 2: Dämpfungselement
- 3: Dämpfungssegment
- 4: Leitelement
- 5: Filter
- 6: Nuten
- 7: Lochblech
- 8: Verbindungselemente
- 9: Gitter

## Patentansprüche

1. Filterschalldämpfer auf der Ansaugseite eines Verdichters mit mehreren ringförmigen Dämpfungselementen (2, 2a), welche einen konstanten Abstand voneinander aufweisen und aus mehreren in Umfangsrichtung aneinandergereihten Dämpfungssegmenten (3) bestehen, und mit einem am Umfang des Schalldämpfers angeordneten Filter (5), dadurch gekennzeichnet, dass der Grundkörper als gegossener Monoblock mit strahlenförmigen Rippen ausgebildet ist, wobei die Rippen Nuten (6) aufweisen, in die die Dämpfungssegmente (3) radial einschiebbar sind und dadurch in axialer Richtung des Verdichters fixiert sind, und dass ein Filterrahmen die Dämpfungselemente (3) in radialer Richtung sichert und verspannt, wobei der Filterrahmen aus einem abnehmbaren Lochblech (7) oder mehreren abnehmbaren, mittels Verbindungselementen (8) miteinander verbundenen Lochblechen (7) besteht.

2. Filterschalldämpfer nach Anspruch 1, dadurch gekennzeichnet, dass das Lochblech (7) runde Löcher aufweist.

3. Filterschalldämpfer nach Anspruch 1, dadurch gekennzeichnet, dass die Verbindungselemente (8) Schnallen oder Verschraubungen oder Segmentklammerschrauben sind.

4. Filterschalldämpfer nach Anspruch 1, dadurch gekennzeichnet, dass das Filtermaterial aus Kunststoff besteht.

5. Filterschalldämpfer nach Anspruch 1, dadurch gekennzeichnet, dass die Dämpfungselemente (2) an ihrem Innenumfang in Leitelemente (4) übergehen und die beiden äusseren Dämpfungselemente (2a) an der Gehäusewand (1) eine geringere Tiefe in axialer Richtung als die übrigen Dämpfungselemente (2) aufweisen und an ihrem Innenumfang nicht in Leitelemente (4) übergehen.

6. Filterschalldämpfer nach Anspruch 5, dadurch gekennzeichnet, dass jedes Dämpfungselement (2, 2a) aus vier Dämpfungssegmenten (3) besteht.

7. Filterschalldämpfer nach Anspruch 1, dadurch gekennzeichnet, dass das Dämpfungselement (2) scheibenförmig ist.

8. Filterschalldämpfer nach Anspruch 1, dadurch gekennzeichnet, dass das Dämpfungselement (2) konisch ist.

9. Filterschalldämpfer nach Anspruch 1, dadurch gekennzeichnet, dass das Dämpfungselement (2) gewölbt ist.

## Claims

1. Filter silencer on the suction end of a compressor with a plurality of annular silencer elements (2, 2a), which have a constant distance apart from another and consist of a plurality of silencer segments (3) lined up in the peripheral direction, and with a filter (5) arranged at the periphery of the silencer, characterised in that the main body is configured as a cast monobloc having radial ribs, the ribs having grooves (6) into which the silencer segments (3) can be pushed radially and are thereby fixed in the axial direction of the compressor, and in that a filter frame secures and clamps the silencer segments (3) in the radial direction, the filter frame consisting of a removable perforated sheet (7) or of a plurality of removable perforated sheets (7) connected to one another by means of connecting elements (8).

2. Filter silencer according to Claim 1, characterised in that the perforated sheet (7) has round holes.

3. Filter silencer according to Claim 1, characterised in that the connecting elements (8) are clips or bolted connections or segment clamp bolts.

4. Filter silencer according to Claim 1, characterised in that the filter material consists of plastic.

5. Filter silencer according to Claim 1, characterised in that the silencer elements (2) merge into guide elements (4) at their inner periphery and in that the two outer silencer elements (2a) on the casing wall (1) have a smaller depth in the axial direction than the other silencer elements (2) and do not merge into guide elements (4) at their inner periphery.

6. Filter silencer according to Claim 5, characterised in that each silencer element (2, 2a) consists of four silencer segments (3).

7. Filter silencer according to Claim 1, characterised in that the silencer element (2) is disc-shaped.

8. Filter silencer according to Claim 1, characterised in that the silencer element (2) is conical.

9. Filter silencer according to Claim 1, characterised in that the silencer element (2) is dished.

## Revendications

1. Filtre-amortisseur de bruit sur le côté d'aspiration d'un compresseur, comportant plusieurs éléments d'amortissement en forme d'anneau (2, 2a), qui présentent une distance constante de l'un à l'autre et qui se composent de plusieurs segments d'amortissement (3) rangés l'un derrière l'autre en direction périphérique, et comportant un filtre (5) disposé à la périphérie de l'amortisseur de bruit, caractérisé en ce que le corps de base est constitué par un monobloc moulé avec des nervures en forme de rayons, les nervures présentant des rainures (6) dans lesquelles les segments d'amortissement (3) peuvent être insérés radialement et sont ainsi fixés en direction axiale du compresseur, et en ce qu'un cadre de filtre bloque et serre les segments d'amortissement (3) en direction radiale, le cadre de filtre se composant d'une tôle perforée amovible (7) ou de plusieurs tôles perforées amovibles (7), assemblées l'une à l'autre au moyen d'éléments d'assemblage (8).

2. Filtre-amortisseur de bruit suivant la revendication 1, caractérisé en ce que la tôle perforée (7) présente des trous ronds.

3. Filtre-amortisseur de bruit suivant la revendication 1, caractérisé en ce que les éléments d'assemblage (8) sont des boucles ou des boulons ou des boulons-agrafes des segments.

4. Filtre-amortisseur de bruit suivant la revendication 1, caractérisé en ce que la matière du filtre se compose de matière plastique.

5. Filtre-amortisseur de bruit suivant la revendication 1, caractérisé en ce que les éléments d'amortissement (2) se transforment en éléments de guidage (4) à leur périphérie intérieure et les deux éléments d'amortissement extérieurs (2a) présentent à la paroi de l'enceinte (1) une profondeur en direction axiale plus petite que les autres éléments d'amortissement (2) et ne se transforment pas en éléments de guidage (4) à leur périphérie intérieure.

6. Filtre-amortisseur de bruit suivant la revendication 5, caractérisé en ce que chaque élément d'amortissement (2, 2a) se compose de quatre segments d'amortissement (3).

7. Filtre-amortisseur de bruit suivant la revendication 1, caractérisé en ce que l'élément d'amortissement (2) a la forme d'un disque.

8. Filtre-amortisseur de bruit suivant la revendication 1, caractérisé en ce que l'élément d'amortissement (2) est conique.

9. Filtre-amortisseur de bruit suivant la revendication 1, caractérisé en ce que l'élément d'amortissement (2) est cintré.
